# EUROPÄISCHE PATENTSCHRIFT

(11) **EP 0 255 573 B1**
(45) Veröffentlichungstag und Bekanntmachung des Hinweises auf die Patenterteilung: **18.07.1990**
(21) Anmeldenummer: 87106168.5
(22) Anmeldetag: 28.04.1987
(51) Int. Cl.: D07B 1/16, D07B 7/14, E01D 11/00

(54) **Trag- oder Spannseil mit einer Ummantelung sowie Verfahren und Vorrichtung zum Herstellen eines solchen Seiles**
Supporting or tension cable with a sheath, and method and apparatus for manufacturing such a cable
Câble de tension et de support à gaine et procédé et dispositif pour fabriquer un tel câble

(30) Priorität: 08.08.1986 DE 3626886
(43) Veröffentlichungstag der Anmeldung: 10.02.1988
(73) Patentinhaber: Lipp, Xaver, D-73479 Ellwangen (DE)
(72) Erfinder: Lipp, Xaver, D-73479 Ellwangen (DE)
(74) Vertreter: Patentanwälte Bartels und Partner

(56) Entgegenhaltungen:
- EP-A- 0 148 061
- EP-A- 0 169 276
- EP-A- 0 173 350
- DE-B- 2 529 927
- DE-C- 95 359
- FR-A- 2 297 680
- FR-A- 2 469 372

## Beschreibung

Die Erfindung betrifft ein Trag- oder Spannseil mit einer Ummantelung. Außerdem bezieht sich die Erfindung auf ein Verfahren und eine Vorrichtung zum Herstellen eines solchen Seiles.

Tragseile für Bauwerke, insbesondere für Seilbrücken, hat man bislang zum Zwecke des Korrosionsschutzes mit einer Kunststoffummantelung versehen. Es hat sich jedoch erwiesen, daß Kunststoffummantelungen den aggressiven Einflüssen der Atmosphäre, insbesondere in Ballungs- oder Industriegebieten, nicht ausreichend lange standhalten. Kunststoffummantelungen haben auch keine ausreichende Beständigkeit gegen UV-Strahlung.

Bei einer beträchtlichen Anzahl länger existierender Trag- und Bauwerke stehen daher die kunststoffummantelten Seile zur Sanierung an.

Eine vorteilhafte Art der Sanierung besteht darin, daß das Seil mit einer metallischen Ummantelung in Form eines dichten, das Seil einschließenden Rohres aus einem korrosionsbeständigen Werkstoff versehen wird, das bei Trag- oder Spannseilen einen dauerhaften Schutz bietet.

Da jedoch bei in existierende Trag- oder Bauwerke eingebauten Seilen keines der Seilenden freiliegt, ist ein Aufschieben von Rohren nicht möglich. In der EP-A 0 173 350 ist ein Verfahren aufgezeigt, das es trotzdem ermöglicht, bereits eingebaute Seile, bei denen also kein Seilende freiliegt, mit einer Ummantelung in Form eines dichten Metallrohres zu versehen.

Bei diesem bekannten Verfahren wird das metallische Hüllrohr auf dem bereits in ein Bauwerk eingefügten Seil gebildet, indem in einer Rohr-, Form- und Falzstation, die am einen Verankerungsbereich des Seiles eingerichtet ist, aus zumindest einem Metallband, vorzugsweise aus zwei Bändern, eine Hülle gebildet wird. Die Metallbänder werden in der Längsrichtung des Seiles vorgeschoben und in der Form- und Falzstation um das Seil herum gewölbt und längs ihrer aneinanderstoßenden, in Seillängsrichtung verlaufenden Seitenränder dicht miteinander verfalzt. Das in der Form und Falzstation gebildete Rohr wird über das Seil gezogen.

Nachteilig ist bei dem bekannten Verfahren, daß sich das Vorziehen des in der Form- und Falzstation gebildeten Rohres äußerst schwierig gestaltet, wenn es sich um große, freie Seillängen mit entsprechendem Durchhang handelt.

Der Erfindung liegt die Aufgabe zu Grunde, diesbezüglich Abhilfe durch ein Trag- oder Spannseil zu schaffen, dessen Ummantelung so ausgebildet ist, daß sie auch an in Trag- oder Bauwerke bereits eingebauten Seilen angebracht werden kann, ungeachtet dessen, ob es sich um große freie Seillängen mit entsprechendem Durchhang handelt.

Bei einem Trag- oder Spannseil mit einer innere Zugelemente umgebenden äußeren Ummantelung in Form eines Metallrohres, das in der aus der EP-A 0 173 350 bekannten Weise aus mindestens einem Metallband gebildet ist, das längs aneinander angrenzender Seitenränder mit einem eine Dichtverbindung zwischen diesen Seitenrändern bildenden Falz versehen ist, ist diese Aufgabe erfindungsgemäß dadurch gelöst, daß das Metallband die Zugelemente des Seiles schraubenförmig mit nebeneinanderliegenden Windungen umgibt, die durch den eine Schraubenlinie bildenden Falz miteinander verbunden sind.

Dadurch, daß erfindungsgemäß ein Hüllrohr aus schraubenförmig gewickeltem Metallband vorgesehen ist, wird das Hüllrohr nicht in einer ortsfesten Form- und Falzstation gebildet, von der aus es über das Seil, also die Zugelemente, vorgeschoben oder gezogen werden müßte, sondern die Hülle wird in einem über die Seillänge fortschreitenden Wickel-und Falzvorgang gebildet. Die Erfindung eignet sich daher für beliebig große Seillängen mit entsprechendem Durchhang.

Zur Bildung des Hüllrohres können verschiedene geeignete Metalle Verwendung finden, beispielsweise Kupfer, Edelstahl oder dergleichen. Das das Ummantelungsrohr bildende Metallband kann auch mit einer zusätzlichen Schutzbeschichtung versehen sein, beispielsweise verzinkt oder verzinnt sein.

Aus der EP-A 0 148 061 ist es zwar bereits an sich bekannt, aus einem schraubenförmig gewickelten Metallband mit verfalzten Seitenrändern einen rohrartigen Körper zu bilden. Abgesehen davon, daß es sich bei diesem bekannten Verfahren nicht um die Herstellung eines dichten Ummantelungsrohres handelt, sondern um ein metallisches Verstärkungselement zur Versteifung einer anderweitig abgedichteten Schlauch- oder Rohrleitung, ist dieses bekannte Verfahren in Verbindung mit einem Trag-oder Spannseil auch deshalb nicht anwendbar, weil bei dem erwähnten, bekannten Verfahren der Vorgang der Rohrbildung auf einem rotierenden Wickelkern durchgeführt wird.

Bei der Herstellung des Falzes, der die Seitenränder der nebeneinanderliegenden Windungen des Metallbandes dicht miteinander verbindet, kann ein Dichtungselement, beispielsweise ein sich in Falzlängsrichtung erstreckendes Dichtungsband, in den Stoß aneinanderliegender Flächen des Falzes eingelegt werden. Bei sorgfältiger Ausbildung des Falzes unter Anwendung üblicher Falztechniken, wenn beispielsweise ein Doppelfalz oder ein Rollfalz hergestellt wird, ist völlige Dichtheit des Falzes aber auch ohne Anwendung zusätzlicher Dichtungselemente zu erreichen.

Eine elastische Nachgiebigkeit der Ummantelung in Rohrlängs- und Querrichtung, beispielsweise im Hinblick auf Wärmedehnung, läßt sich durch eine verformbare Zone erreichen, die sich in Längsrichtung des Metallbandes erstreckt und in Bandquerrichtung verformbar ist. Besonders vorteilhaft ist es, wenn ein Teil des Falzes selbst als verformbare Zone dient. Zur Bildung der verformbaren Zone kann jedoch auch eine gesonderte, sich in Bandlängsrichtung erstreckende Sicke im Metallband vorgesehen sein.

Bei einem besonders vorteilhaften Ausführungsbeispiel sind die Seitenränder der Windungen des Metallbandes durch einen Doppelfalz miteinander verbunden, der aus fünf nebeneinanderliegenden Lagen besteht, von denen drei Lagen aus Abschnitten des Seitenrandes des einen Bandes und zwei Lagen aus Abschnitten des Seitenrandes des benachbarten Bandes gebildet sind. Ein derartiger Doppelfalz, der im fertigen Zustand eine aus der Mantelfläche des Rohres im wesentlichen radial vorspringendes Rippe bildet, läßt sich mit einer Kraft zusammenpressen, die im wesentlichen in der Längsrichtung des Rohres wirkt. Dies kann dann wichtig sein, wenn das Seil mit einer relativ weichen Masse umgeben ist, wenn das Seil also beispielsweise mit einem Kautschukband umwickelt ist, auf dessen Außenseite das metallische Ummantelungsrohr sitzt.

Die Erfindung betrifft auch ein zum Herstellen des erfindungsgemäßen Seiles vorgesehenes Verfahren, das darin besteht, daß als Ummantelung ein Metallrohr hergestellt wird, indem um das Seil ein Metallband schraubenförmig mit nebeneinanderliegenden Windungen gewickelt und die Seitenränder benachbarter Windungen des Bandes durch Bildung eines dichten, sich in Bandlängsrichtung ohne Unterbrechung durchgehend erstreckenden Falzes miteinander verbunden werden.

Das Metallband kann unmittelbar auf das Seil oder auf eine das Seil gegebenenfalls umgebende, nachgiebige Masse, beispielsweise ein um das Seil gebundenes Kautschuk- oder Kunststoffband, gewickelt werden. Das Verfahren kann jedoch auch so durchgeführt werden, daß das Ummantelungsrohr so hergestellt wird, daß sein Innendurchmesser größer ist als der Außendurchmesser des Seiles, zwischen diesem und der metallischen Ummantelung also ein Zwischenraum entsteht. Bei einer solchen Ausführungsform des Verfahrens kann eine geteilte Hülse, deren Wandstärke der lichten Weite des zu bildenden Zwischenraumes zwischen Seil und Rohr angepaßt ist, als verschiebbarer Wickeldom auf dem Seil vorgesehen sein, auf den das Metallband gewickelt wird. Der so zwischen Seil und Ummantelungsrohr gebildete Zwischenraum kann in diesem Falle nachträglich mit einer nachgiebigen Füllstoffmasse gefüllt werden. Vor dem Füllen mit der Füllstoffmasse kann durch eine Druckprobe, bei der der Zwischenraum mit einem Druckgas gefüllt wird, die Ummantelung auf Gasdichtigkeit geprüft werden.

Die Erfindung bezieht sich auch auf eine Vorrichtung zum Herstellen einer metallischen Ummantelung an einem Trag- oder Spannseil.

Die Vorrichtung weist erfindungsgemäß einen geteilten, das Kabel umfassenden, drehbaren Wickelkörper auf, der einen Vorratswickel des Metallbandes trägt, aus dem das Ummantelungsrohr gewickelt wird. Mit dem Wickelkörper sind Bandführungs-, Bandprofilier- und Falzwerkzeuge verbunden. Bei der Drehbewegung des Wickelkörpers um das zu bewickelnde Seil sorgen die umlaufenden Werkzeuge für die beim Wickeln erforderliche Bandspannung.

Bei einem vorteilhaften Ausführungsbeispiel ist ein elektromotorischer Antrieb für das Erzeugen der Drehbewegung des Wickelkörpers vorgesehen. Der den Antrieb tragende, nicht umlaufende Teil der Vorrichtung, der zusammen mit dem Wickelkörper längs des Seiles verschiebbar ist, ist gegen das vom Antrieb erzeugte Reaktions-Drehmoment abgestützt, beispielsweise durch ein Stabilisierungsgewicht oder einen Abstützarm, der an einem benachbarten Seil abgestützt ist, das sich gegebenenfalls neben dem Seil erstreckt, an dem der Wickelvorgang durchgeführt wird.

Nachfolgend ist die Erfindung beispielsweise anhand der Zeichnung im einzelnen erläutert.

Es zeigen:
Fig. 1 einen Längsschnitt eines Ausführungsbeispiels einer Vorrichtung zum Herstellen einer metallischen Ummantelung auf einem Seil;
Fig. 2 eine Vorderansicht des Wickelrahmens der Vorrichtung entsprechend dem Schnitt nach Linie 11 -11 in Fig. 1;
Fig. 3 einen in anderem Maßstab gezeichneten Längsschnitt eines Seiles mit teilweise fertiggestellter Ummantelung und
Fig. 4 einen der Fig. 3 ähnlichen Längsschnitt, bei dem die Ummantelung einen Innendurchmesser besitzt, der größer ist als der Außendurchmesser des Seiles.

Die Fig. zeigen ein Seil 1, bei dem es sich beim vorliegenden Beispiel um ein eingebautes Tragseil einer bereits existierenden Seilbrücke handelt. Von einer Vorrichtung, die dazu dient, das Seil 1 mit einer metallischen Ummantelung in Form eines das Seil 1 dicht einschließenden Rohres 3 zu versehen, sind in Fig. 1 und 2 die wesentlichen Teile dargestellt. Die Vorrichtung weist einen Tragkörper 5 auf, der als hohles Metallgehäuse ausgebildet ist, das in zwei Gehäusehälften teilbar ausgebildet ist, so daß es auf dem beidseits eingespannten Seil 1 angebracht werden kann, wobei die Gehäusehälften durch einen in Fig. 1 mit gestrichelten Linien angedeuteten Befestigungsflansch 7 miteinander verschraubbar sind. Der Tragkörper 5 ist mittels mehrerer Spann- und Führungsrollen, von denen in Fig. 1 lediglich eine eingezeichnet und mit 9 bezeichnet ist, längsverschiebbar auf dem Seil 1 gelagert. Zur Anpassung an unterschiedliche Seildurchmesser sind die Rollen 9 an unterschiedlichen Lagerstellen 11 eines zugehörigen Trägerarmes 13 anbringbar, der seinerseits schwenkbar am Tragkörper 5 gelagert und über ein Federelement 15 am Tragkörper 5 abgestützt ist, wobei die Lage der Rolle 9 und die die Rolle 9 gegen das Seil 1 andrückedne Vorspannkraft des Federelements 15 durch eine Einstellmutter 16 einstellbar sind.

Am Tragkörper 5 ist ein ringscheibenförmiger, ebenfalls in zwei Hälften teilbarer Lagerkörper 17 drehbar gelagert, und zwar an einem zum Gehäuse des Tragkörpers 5 konzentrischen Lagerring 19, an dem mehrere Rollenpaare 20, die der axialen Führung dienen, sowie mehrere Rollen 21 zur radialen Führung laufen. Von den am Lagerkörper 17 drehbar gelagerten Rollen 21 und den Rollenpaaren 20 ist in Fig. 1 nur je eines dargestellt. Da der Lagerring 19 konzentrisch zum Gehäuse des Tragkörpers 5 ist und dieser mittels der Rollen 9 zentrisch aus dem Seil 1 geführt ist, sind Drehachse des Lagerkörpers 17 und Längsachse 23 des Seiles 1 identisch.

Als Antrieb zum Erzeugen der Drehbewegung des Lagerkörpers 17 ist am Tragkörper 5 ein Getriebemotor 25 seitlich angeflanscht, dessen Ritzel 26 mit einem Innenzahnkranz 27 des Lagerkörpers 17 kämmt. Dabei sind die Zähnezahlen des Ritzels 26 und des Zahnkranzes 27 und die Getriebeuntersetzung des Getriebemotors 25 so gewählt, daß der Lagerkörper 17 mit einer Drehzahl antreibbar ist, die für einen Wickelvorgang geeignet ist, bei dem ein Metallband 29 um das Seil 1 gewickelt wird, wobei, wie unten noch ausführlicher erläutert wird, aus dem Metallband 29 das das Seil 1 umhüllende Metallrohr 3 gebildet wird.

Für dessen Herstellung ist mit dem Lagerkörper 17 ein Wickelkörper fest verbunden, der beim vorliegenden Ausführungsbeispiel als kreisrunder, als Ganzes mit 31 bezeichneter Wickelrahmen ausgebildet ist, der das Seil 1 im wesentlichen zentrisch umgibt, das sich durch eine runde innere Öffnung 33 des Wickelrahmens 31 erstreckt. Der Wickelrahmen 31 ist, wie der Tragkörper 5 und der Lagerkörper 17, ebenfalls geteilt, so daß er auf einem betreffenden, beidseits eingespannten Seil 1 in Stellung gebracht werden kann, wobei die Hälften des Wickelrahmens 31 mittels nur in Fig. 2 angedeuteter Befestigungsflansche 35 miteinander verschraubbar sind.

Entsprechend dem Steigungswinkel, mit dem das Metallband 29 in schraubenförmig nebeneinanderliegenden Windungen um das Seil 1 gewickelt wird, ist der Wickelrahmen 31 unter einem Neigungswinkel zur Drehebene des ihn tragenden Lagerkörpers 17 angeordnet, wobei der Neigungswinkel mittels verstellbarer Verbindungsglieder 37 und 38 einstellbar ist, über die der Wickelrahmen 31 mit dem Lagerkörper 17 verbunden ist (Fig. 1).

Der Wickelrahmen 31 weist im zusammengesetzten Zustand zwei zueinander parallele Ringscheiben 39 und 41 auf, die mittels innerer Verbindungsbolzen 43 sowie am Umfang befindlicher äußerer Verbindungsbolzen 45 miteinander verbunden sind, wobei auf den Bolzen 43 und 45 sitzende Hülsen 47 die Ringscheiben 39 und 41 voneinander in einem Abstand halten, der im wesentlichen der Breite des flachen, noch nicht bearbeiteten Metallbandes 29 entspricht. Ein Vorratswickel 49 aus dem noch flachen, nicht bearbeiteten Metallband 29 ist im Ringraum zwischen den inneren Bolzen 43 und den äußeren Bolzen 45 untergebracht, wobei die Hülsen 47 der inneren Bolzen 43 den Vorratswickel 49 tragen.

Wie am deutlichsten aus Fig. 2 zu ersehen ist, verläuft das Metallband 29 von der innersten Windung des Vorratswickels 49 über eine Bandführungseinrichtung, die aus zwei bogenförmig gekrümmten Führungsleisten 51 und 52 gebildet ist, zum Umfang des zu bewickelnden Seiles 1. An den Leisten 51 und 52 sind mehrere Biegerollen 53 gelagert, die eine Profilierstation bilden, die das durchlaufende Band 29 an beiden Seitenrändern 67 und 69 (Fig. 3) in mehreren Biegeschritten in der Weise profilieren, wie dies aus den Fig. 1 sowie 3 und 4 ganz links ersichtlich ist. Durch diese Profilierung der Seitenränder des Bandes 29 wird dieses für die Bildung eines Doppelfalzes 75 (Fig. 3) vorbereitet, durch den die schraubenförmig nebeneinanderliegenden Windungen des um das Seil 1 gewickelten Bandes 29 miteinander verbunden werden, so daß auf dem Seil 1 das geschlossene Metallrohr 3 als Ummantelung entsteht.

Die Herstellung des Doppelfalzes 75 erfolgt beim vorliegenden Beispiel in drei Schritten mit drei Falzwerkzeugen, von denen in Fig. 1 lediglich eines vollständig dargestellt und als Ganzes mit 55 bezeichnet ist. Dieses Falzwerkzeug 55 ist auf einem Träger 57 verstellbar angeordnet, dessen eines Ende 59 mit dem Lagerkörper 17 verschraubt ist. Träger 61 und 62 für die beiden anderen Falzwerkzeuge, von denen eines in Fig. 1 mit gestrichelter Linie angedeutet und mit 63 bezeichnet ist, sind in Fig. 2 schematisiert eingezeichnet.

Fig. 3 zeigt die einzelnen Falzschritte bei 71, 72 und 73, die zur Bildung des Metallrohrs 3 durchgeführt werden, in näheren Einzelheiten. Bei 65 ist dargestellt, wie beim Wickelvorgang das zulaufende profilierte Band 29 mit seinem in der Zeichnung rechts gelegenen profilierten Seitenrand 67 über den linksseitigen profilierten Seitenrand 69 der zuvor gelegten Windung gewickelt wird, um den Falz vorzubereiten. Das erste Stadium bei der Ausbildung des Falzes, also der Zustand nach dem ersten Falzschritt, ist bei 71 in Fig. 3 gezeigt. Die Konfiguration des Falzes nach dem zweiten Falzschritt ist bei 72 dargestellt. Schließlich zeigt die Fig. 3 bei 73 den fertiggestellten Doppelfalz 75. Wie ersichtlich ist, ist die zur Herstellung einer völlig dichten Verfalzung erforderliche Preßkraft, mit der der Doppelfalz 75 zusammengepreßt wird, längs der Rohraußenseite gerichtet. Im Zuge der Herstellung des Falzes muß also keine auf das Metallrohr 3 radial einwirkende wesentliche Krafteinwirkung ausgeübt werden. Dies ist insbesondere dann günstig, wenn das Seil 1 an seinem Umfang mit einer nachgiebigen Masse beschichtet ist, beispielsweise mit einem Kautschukband 77 oder einem Kunststoffband umwickelt ist, wie es in Fig. 3 dargestellt ist. Bei Herstellung des Falzes ohne über das Rohr 3 auf das Band 77 einwirkende, radiale Druckkraft besteht keine Gefahr, daß die von dem Band 77 gebildete, nachgiebige innere Ummantelung durchgedrückt wird.

Fig. 3 zeigt an der linksäußeren Windung des Metallbandes 29 ein als Dichtungselement in die Innenseite des profilierten Seitenrandes 67 eingelegtes Dichtungsband 79, das aus Übersichtlichkeitsgründen in der Zeichnung bei 71, 72 und 73 weggelassen ist. Es ist jedoch zu bemerken, daß bei sorgfältiger Bildung des Doppelfalzes 75 völlige Dichtheit auch ohne Einlegen eines Dichtungsbandes erreichbar ist.

Bei Anwendung eines Doppelfalzes 75, der eine am Mantel des Rohres 3 radial vorspringende Rippe darstellt, kann der Falz 75 selbst eine verformbare Zone bilden, die Wärmedehnungen des Rohres 3 ermöglicht, indem eine in Fig. 3 mit 81 bezeichnete äußere Lage des Falzes 75 von der angrenzenden, mit 82 bezeichneten Lage geringfügig, d.h. innerhalb der Elastizitätsgrenzen, abspreizt wird. In diesem Falle können Längenänderungen des Rohres 3 unter elastisch nachgiebigem, stärkerem Auseinanderbewegen der Lagen 81 und 82 jedes Falzes 75 oder engerer Annäherung der Lagen 81 und 82 kompensiert werden.

Fig. 4 zeigt eine andere Möglichkeit der Bildung einer verformbaren Zone in Form einer Sicke 83. Die Sicke 83 wird, wie die Profilierung an den Seitenrändern 67 und 69 des Bandes 29, bei dessen Durchlauf durch die Gruppe der Rollen 53 in der Profilierstation erzeugt.

Fig. 4 zeigt die Verwendung einer geteilten Hülse 85 als verschiebbarer Wickeldorn, der dem Fortgang des Wickelvorgangs entsprechend auf dem Seil 1 in Längsrichtung verschoben wird, so daß das aus dem Band 29 gewickelte Rohr 3 einen dem Au- βendurchmesser der Hülse 85 entsprechenden Innendurchmesser erhält. Zwischen Seil 1 und Rohr 3 entsteht ein Zwischenraum 87, dessen lichte Weite der Wandstärke der Hülse 85 entspricht. Dieser Zwischenraum 87 wird später mit einer nachgiebigen Füllstoffmasse gefüllt, gegebenenfalls, nachdem zuvor durch eine Druckprobe, bei der der Zwischenraum 87 mit einem Druckgas gefüllt wird, das fertiggestellte Rohr 3 auf Gasdichtheit geprüft worden ist.

Bei dem Betrieb der in Fig. 1 und 2 gezeigten Vorrichtung wird der Vorratswickel 49 des Bandes 29, das zur Bildung des Metallrohrs 3 vorgesehen ist, wobei es sich z.B. um ein Kupferband, ein Band aus Edelstahl od. dgl. handelt, auf den Hülsen 47 der inneren Bolzen 43 des Wickelrahmens 31 in Stellung gebracht, wobei das den Wickel 49 bildende Band 29 nach Entfernen der äußeren Bolzen 45 und deren Hülsen 47 von außen her aufgewickelt werden kann. Die Einstellung des Neigungswinkels des Wickelrahmens 31 zur Achse 23, um die die Drehbewegung beim Wickelvorgang erfolgt, wird entsprechend der Steigung der schraubenförmigen Windungen, mit denen das Band 29 um das Seil 1 gelegt wird, mittels Verstellen der einstellbaren Verbindungsglieder 37 und 38 vorgenommen. Der Neigungswinkel richtet sich nach dem Durchmesser des Seiles 1 und der Breite der Windungen, d.h. der Breite des verwendeten Bandes 29.

Das Band 29 läuft von der innersten Windung des Vorratswickels 49 durch die Bandführungsleisten 51 und 52 und über die durch die Biegerollen 53 gebildete Profilierstation zum Umfang des Seils 1 und wird bei der Drehbewegung des Wickelrahmens 31 dort in nebeneinanderliegenden Windungen abgelegt, deren Seitenränder durch die Falzwerkzeuge, siehe das in Fig. 1 mit 55 bezeichnete Falzwerkzeug, miteinander verfalzt werden. Dieses Falzwerkzeug 55 dient auch gewissermaßen als Führungsglied, das bei der Drehbewegung durch den gebildeten, fertigen Falz 75, dessen Schraubensteigung entsprechend, in Längsrichtung des Seiles 1 verschoben wird, wodurch sich eine Längsbewegung der mittels der Rollen 9 beweglich auf dem Seil 1 gelagerten Vorrichtung ergibt. Die für den Wickelvorgang erforderliche Zugspannung im Band 29 ergibt sich beim Wickelvorgang aufgrund der Reibungskräfte, die die Bandführungs- und -Bearbeitungseinrichtungen, also die Hülsen 47, die die innerste Windung des Wickels 49 tragen, die Führungsleisten 51, 52 und die Biegerollen 53, auf das sich relativ zu diesen bewegende Band 29 ausüben.

Das am Tragkörper 5 der Vorrichtung durch die Antriebskraft des Getriebemotors 25 erzeugte Gegen-Drehmoment wird durch ein nicht gezeigtes, mit dem Tragkörper 5 verbundenes Gegengewicht kompensiert. Bei Anwendungsfällen, wo, wie es bei Seilbrücken in der Regel der Fall ist, neben dem zu ummantelnden Seil 1 zumindest ein weiteres Tragseil verläuft, kann zur Abstützung gegen das Drehmoment auch eine vom Tragkörper 5 zu dem betreffenden benachbarten Seil verlaufende Traverse vorgesehen sein, die an dem sie abstützenden Seil verschiebbar geführt ist.

Wenn bei der Ummantelung eines langen Seiles 1 der Bandvorrat eines Vorratswickels 49 aufgebraucht ist, wird ein neuer Wickel auf die Hülsen 47 der Bolzen 43 gewickelt. Der Anfang der innersten Windung des neuen Vorratswickels wird an dem Bandende des vorangehenden Bandes durch Hartlöten stumpf befestigt. Auf diese Weise ist ein ununterbrochenes Metallrohr 3 von beliebiger Länge herstellbar.

Wenn an dem Wickelrahmen mehrere Bandführungseinrichtungen, Profilierstationen und Falzstationen in Seillängsrichtung versetzt nebeneinander angeordnet sind, dann kann ein aus mehreren Metallbändern bestehendes Metallrohr hergestellt werden. Dabei werden bei jeder Umdrehung des Wickelrahmens mehrere Windungen auf dem Seil erzeugt und durch Falzen miteinander verbunden.

Alle in der vorstehenden Beschreibung erwähnten sowie auch die nur allein aus der Zeichnung entnehmbaren Merkmale sind als weitere Ausgestaltungen Bestandteile der Erfindung, auch wenn sie nicht besonders hervorgehoben und insbesondere nicht in den Ansprüchen erwähnt sind.

## Patentansprüche

1. Trag- oder Spannseil mit einer innere Zugelemente umgebenden äußeren Ummantelung in Form eines Metallrohres, das aus mindestens einem Metallband gebildet ist, das längs aneinander angrenzender Seitenränder mit einem eine Dichtverbindung zwischen diesen Seitenrändern bildenden Falz versehen ist, dadurch gekennzeichnet, daß das Metallband (29) die Zugelemente des Seiles (1) schraubenförmig mit nebeneinanderliegenden Windungen umgibt, die durch den eine Schraubenlinie bildenen Falz (25) miteinander verbunden sind.

2. Seil nach Anspruch 1, dadurch gekennzeichnet, daß die Seitenränder durch einen Doppelfalz (75) miteinander verbunden sind, der aus fünf nebeneinanderliegenden Lagen (81,82) besteht, von denen drei Lagen (81) aus Abschnitten des Seitenrandes des einen Bandes (29) und zwei Lagen (82) aus Abschnitten des Seitenrandes des benachbarten Bandes (29) gebildet sind.

3. Seil nach Anspruch 1 oder 2, dadurch gekennzeichnet, daß der Falz (75) eine aus der Mantelfläche des Rohres (3) im wesentlichen radial vorspringende Rippe bildet.

4. Seil nach Anspruch 1, dadurch gekennzeichnet, daß die Seitenränder durch einen Rollfalz miteinander verbunden sind.

5. Seil nach einem der Ansprüche 1 bis 4, gekennzeichnet durch ein in den Falz (75) eingelegtes Dichtungselement.

6. Seil nach Anspruch 5, dadurch gekennzeichnet, daß als Dichtungselement ein sich in Falzlängsrichtung erstreckendes Dichtungsband (79) vorgesehen ist.

7. Seil nach einem der Ansprüche 1 bis 6, dadurch gekennzeichnet, daß das Rohr (3) eine sich in Längsrichtung des Bandes erstreckende verformbare Zone aufweist.

8. Seil nach Anspruch 7, dadurch gekennzeichnet, daß die verformbare Zone durch eine äußere Lage (81) des Falzes (75) gebildet ist, die aus dem dem Zentralbereich des Bandes (29) nächstgelegenen Seitenrandbereich desselben besteht.

9. Seil nach Anspruch 7, dadurch gekennzeichnet, daß das Band (29) zur Bildung der verformbaren Zone eine sich in Bandlängsrichtung erstreckende Sicke (83) aufweist.

10. Seil nach einem der Ansprüche 1 bis 9, dadurch gekennzeichnet, daß der Innendurchmesser des aus dem Band (29) gewickelten Rohres (3) größer ist als der Außendurchmesser des Seiles (1) und daß in dem so gebildeten Zwischenraum (87) zwischen Seil (1) und Rohr (3) ein den Zwischenraum (87) zumindest teilweise ausfüllender nachgiebiger Werkstoff vergesehen ist.

11. Seil nach Anspruch 10, dadurch gekennzeichnet, daß im Zwischenraum zwischen Seil (1) und Rohr (3) ein um das Seil (1) gewickeltes, nachgiebiges Band (77) vorgesehen ist.

12. Seil nach Anspruch 11, dadurch gekennzeichnet, daß der Zwischenraum (87) zwischen Seil (1) und Rohr (3) mit einer nachgiebigen Füllstoffmasse gefüllt ist.

13. Seil nach einem der Ansprüche 1 bis 12, dadurch gekennzeichnet, daß das Metallband (29) aus einem korrosionsbeständigen Werkstoff besteht.

14. Seil nach Anspruch 13, dadurch gekennzeichnet, daß das Metallband (29) an zumindest einer Breitseite mit einer Schutzschicht versehen, vorzugsweise verzinnt oder verzinkt ist.

15. Vefahren zum Herstellen eines eine Ummantelung aufweisenden Seiles nach einem der Ansprüche 1 bis 14, dadurch gekennzeichnet, daß als Ummantelung ein Metallrohr hergestellt wird, indem um das Seil, während dieses bezüglich einer Drehbewegung um seine Längsachse im Stillstand gehalten wird, mindestens ein Metallband schraubenförmig mit nebeneinanderliegenden Windungen gewickelt wird und die Seitenränder benachbarter Windungen des Bandes durch Bildung eines dichten, sich in Bandlängsrichtung ohne Unterbrechung durchgehend erstreckenden Falzes miteinander verbunden werden.

16. Verfahren nach Anspruch 15, dadurch gekennzeichnet, daß die Seitenränder des Bandes vor dem Anlegen an die zuvor um das Seil gewundene Windung an beiden Seitenrändern mit einer aus der Bandebene ausgebogenen, der Form des zu bildenden Falzes angepaßten Profilierung versehen werden.

17. Verfahren nach Anspruch 16, dadurch gekennzeichnet, daß bei der Profilierung der Seitenränder des Bandes eine die Ausbildung des Falzes durch Aufbringen einer im wesentlichen in Längsrichtung des Seiles wirkenden Falzkraft ermöglichende Profilform erzeugt wird.

18. Verfahren nach einem der Ansprüche 15 bis 17, dadurch gekennzeichnet, daß das Seil vor dem Umwickeln mit dem Metallband mit einer Ummantelung aus nachgiebigem Werkstoff versehen wird und daß das Metallband auf die nachgiebige Ummantelung gewickelt wird.

19. Verfahren nach einem der Ansprüche 15 bis 17, dadurch gekennzeichnet, daß das Metallband um das Seil in Windungen gewickelt wird, deren Innendurchmesser größer ist als der Außendurchmesser des Seiles, und daß in den so gebildeten Zwischenraum zwischen Seil und Rohr eine nachgiebige Füllstoffmasse eingefüllt wird.

20. Verfahren nach Anspruch 19, dadurch gekennzeichnet, daß das Metallband um eine das Seil umgebende Hülse gewickelt wird, die durch Längsverschieben auf dem Seil auf die Wickelstelle ausgerichtet wird.

21. Verfahren nach einem der Ansprüche 15 bis 20, dadurch gekennzeichnet, daß beim Nebeneinanderlegen der Seitenränder angrenzender Windungen des Bandes ein Dichtungselement in den Falz eingelegt wird.

22. Verfahren nach einem der Ansprüche 15 bis 21, dadurch gekennzeichnet, daß das Band mit einer sich in dessen Längsrichtung erstreckenden Sicke versehen wird.

23. Vorrichtung zum Herstellen einer metallischen Ummantelung an einem Trag- oder Spannseil, gekennzeichnet durch einen auf dem zu ummantelnden Seil (1) längsverschiebbar geführten Tragkörper (5); einen Wickelkörper, der am Tragkörper (5) für eine Drehbewegung um eine mit der Längsachse (23) des Seiles (1) zusammenfallende Drehachse drehbar gelagert ist und einen das Seil (1) umgebenden teilbaren Rahmen bildet, dessen Umfangsbereich mit Mitteln (43, 47) zum Halten eines Vorratswickels (49) versehen ist, der eine Vorratsmenge eines Metallbandes (29) aufweist und das Seil (1) ringartig umgibt; am Wickelkörper angebrachte Bandführungseinrichtungen (51, 52), über die das Metallband (29) bei der Drehbewegung des Wickelkörpers von der inneren Windung des Vorratswickels (49) zur Außenseite des Seiles (1) zugeführt und um dieses gewickelt wird; am Wickelkörper angebrachte Bandbearbeitungseinrichtungen, die eine Profilierstation, die an der Bewegungsbahn des vom Vorratswickel (49) vum Seilumfang verlaufenden Bandes (29) angeordnet und zum Erzeugen einer aus der Ebene des Bandes (29) ausgebogenen Profilierung der Seitenränder (67, 69) desselben Biegewerkzeuge (53) besitzt, sowie Falzwerkzeuge (55, 63) aufweisen, die die profilierten Seitenränder (67, 69) nebeneinanderliegender, um das Seil (1) gewickelter Windungen des Bandes (29) miteinander verfalzen.

24. Vorrichtung nach Anspruch 23, dadurch gekennzeichnet, daß der Wickelkörper einen ringförmigen, in seinem Umfangsbereich mit Tragbolzen (43) zum Halten des Band-Vorratswickels (49) versehenen Wickelrahmen (31) besitzt, der an einem ringscheibenartigen Lagerkörper (17), der am Tragkörper (5) für die Drehbewegung um die Drehachse drehbar und axial unverschiebbar gelagert ist, über Verbindungsglieder (37, 38) befestigt ist, die verstellbar ausgebildet sind, um zwischen Lagerkörper (17) und Wickelrahmen (31) einen Neigungswinkel einzustellen, der dem Steigungswinkel der schraubenförmig um das Seil (1) gewickelten Windungen des Bandes (29) angepaßt ist.

25. Vorrichtung nach Anspruch 24, dadurch gekennzeichnet, daß die Falzwerkzeuge (55, 63) an Trägern (57, 61, 62) gelagert sind, die sich an der von den Verbindungsgliedern (37, 38) und dem Lagerkörper (17) abgekehrten Seite des Wickelrahmens (31) längs des Seiles (1) erstrecken.

26. Vorrichtung nach Anspruch 24 oder 25, dadurch gekennzeichnet, daß der Lagerkörper (17) mit einem am Tragkörper (5) angebrachten Antrieb zum Erzeugen der Drehbewegung in Getriebeverbindung ist.

27. Vorrichtung nach Anspruch 26, dadurch gekennzeichnet, daß der Lagerkörper (17) einen Zahnkranz (27) aufweist, der mit dem Ritzel (26) eines am Tragkörper (5) als Antrieb vorgesehenen elektrischen Getriebemotors (25) kämmt.

28. Vorrichtung nach einem der Ansprüche 23 bis 27, dadurch gekennzeichnet, daß der Tragkörper (5) mittels Führungsrollen (9) auf dem Seil bewegbar gelagert ist, die zur Anpassung an unterschiedliche Seildurchmesser verstellbar am Tragkörper (5) angebracht sind.

29. Vorrichtung nach Anspruch 28 und Anspruch 26 oder 27, dadurch gekennzeichnet, daß der Tragkörper (5) mit einem Abstützelement zur Aufnahme des vom Antrieb erzeugten Reaktions-Drehmoments versehen ist.

30. Vorrichtung nach Anspruch 29, dadurch gekennzeichnet, daß als Abstützelement ein Gegengewicht oder ein Abstützarm vorgesehen ist, der an einem sich neben dem zu ummantelnden Seil (1) verstreckenden, benachbarten Seil abgestützt ist.

31. Vorrichtung nach einem der Ansprüche 23 bis 30, dadurch gekennzeichnet, daß zum Bilden eines Rohres (3), dessen Innendurchmesser größer ist als der Außendurchmesser des Seiles (1), eine Hülse (85) vorgesehen ist, die auf dem Seil (1) zusammen mit dem Wickelkörper längsverschiebbar ist und als Wickeldorn dient, auf den das Metallband (29) gewickelt wird.

## Claims

1. Supporting or tensioning cable with an outer casing in the form of a metal tube surrounding inner tension members, which metal tube is formed from at least one metal band, which is provided along adjoining side edges with a fold forming a sealed connection between these side edges, characterised in that the metal band (29) surrounds the tension members of the cable (1) helically with turns lying one beside the other, which are connected to each other by the fold (25) forming a helix.

2. Cable according to Claim 1, characterised in that the side edges are connected to each other by a double fold (75), which consists of five layers (81, 82) lying side by side, whereof three layers (81) are formed from sections of the side edge of one band (29) and two layers (82) are formed from sections of the side edge of the adjacent band (29).

3. Cable according to Claim 1 or 2, characterised in that the fold (75) forms a rib projecting substantially radially from the surface of the tube (3).

4. Cable according to Claim 1, characterised in that the side edges are connected to each other by a rolling fold.

5. Cable according to one of Claims 1 to 4, characterised by a sealing member inserted in the fold (75).

6. Cable accordng to Claim 5, characterised in that a sealing strip (79) extending in the longitudinal direction of the fold is provided as the sealing member.

7. Cable according to one of Claims 1 to 6, characterised in that the tube (3) comprises a deformable area extending in the longitudinal direciton of the band.

8. Cable according to Claim 7, characterised in that the deformable area is formed by an outer layer (81) of the fold (75), which consists of the side edge region of the band lying closest to the central region of the band (29).

9. Cable according to Claim 7, characterised in that for the formation of the deformable area, the band (29) comprises a corrugation (83) extending in the longitudinal direction of the band.

10. Cable according to one of Claims 1 to 9, characterised in that the inner diameter of the tube (3) wound from the band (29) is greater than the outer diameter of the cable (1) and that provided in the gap (87) formed in this way between the cable (1) and tube (3) is a flexible material at least partly filling the gap (87).

11. Cable according to Claim 10, characterised in that a flexible strip (77) wound around the cable (1) is provided in the gap between the cable (1) and tube (3).

12. Cable according to Claim 11, characterised in that the gap (87) between the cable (1) and tube (3) is filled with a flexible filling material.

13. Cable according to one of Claims 1 to 12, characterised in that the metal band (29) consists of a corrosion-resistant material.

14. Cable according to Claim 13, characterised in that the metal band (29) is provided on at least one broad sidewith a protective layer, preferably it is coated with tin or with zinc.

15. Method for producing a cable comprising a casing, according to one of Claims 1 to 14, characterised in that a metal tube is produced as the casing, in that at least one metal band is wound helically with turns lying one against the other around the cable, whilst the latter is held stationary with respect to a rotary movement about its longitudinal axis and the side edges of adjacent turns of the band are connected to each other by the formation of a tight fold extending continuously without interruption in the longitudinal direction of the band.

16. Method according to Claim 15, characterised in that before they are placed against the turn wound previously around the cable, the side edges of the band are provided with profiling bent out of the plane of the band and adapted to the shape of the fold to be formed.

17. Method according to Claim 16, characterised in that when profiling the side edges of the band, a profile shape is produced facilitating the construction of the fold by applying a folding force acting substantially in the longitudinal direction of the cable.

18. Method according to one of Claims 15 to 17, characterised in that before the metal band is wound around the cable, the latter is provided with a covering of flexible material and that the metal band is wound on the flexible covering.

19. Method according to one of Claims 15 to 17, characterised in that the metal band is wound around the cable in turns, whereof the inner diameter is greater than the outer diameter of the cable and that a resilient filling material is introduced into the gap formed in this way between the cable and tube.

20. Method according to Claim 19, characterised in that the metal band is wound around a sleeve surrounding the cable, which sleeve is aligned with the winding point by sliding longitudinally on the cable.

21. Method according to one of Claims 15 to 20, characterised in that when the side edges of adjoining turns of the band are placed one against the other, a sealing member is inserted in the fold.

22. Method according to one of Claims 15 to 21, characterised in that the band is provided with a corrugation extending in its longitudinal direction.

23. Apparatus for producing a metal casing on a supporting or tensioning cable characterised by a support member (5) guided to slide longitudinally on the cable (1) to be encased; a winding member, which is mounted to rotate on the support member (5) for a rotary movement about an axis of rotation coinciding with the longitudinal axis (23) of the cable (1) and forms a divisible frame surrounding the cable (1), whereof the peripheral region is provided with means (43, 47) for holding a storage roll (49), which comprises a supply of metal band (29) and surrounds the cable (1) in the form of a ring; band-guide devices (51, 52) located on the winding member, by which the metal band (29) is supplied from the inner turn of the storage roll (49) to the outside of the cable (1), at the time of the rotary movement of the winding member and is wound around this cable; band-processing devices located on the winding member, which comprise a profiling station, which is located on the path of movement of the band (29) extending from the supply roll (49) to the periphery of the cable and comprises bending tools (53) for producing profiling of the side edges (67, 69) bent out of the plane of the band (29), as well as folding tools (55, 63), which fold together the profiled side edges (67, 69) of turns of the band (29) lying one beside the other and wound around the cable (1).

24. Apparatus according to Claim 23, characterised in that the winding member comprises an annular winding frame (31) provided in its peripheral region with support bolts (43) for holding the supply roll (49) of band, which winding frame is attached to a bearing member (17) in the form of an annular disc, which is mounted to rotate on the support member (5) for the rotary movement about the axis of rotation and so that it is not able to move axially, by way of connecting members (37, 38), which are constructed to be adjustable, in order to adjust an angle of inclination between the bearing body (17) and winding frame (31), which is adapted to the pitch angle of the turns of the band (29) wound helically around the cable (1).

25. Apparatus according to Claim 24, characterised in that the folding tools (55, 63) are mounted on supports (57, 61, 62), which extend on the side of the winding frame (31) remote from the connecting members (37, 38) and the bearing member (17), along the cable (1).

26. Apparatus according to Claim 24 or 25, characterised in that the bearing member (17) is in geared connection with a drive located on the support member (5), for producing the rotary motion.

27. Apparatus according to Claim 26, characterised in that the bearing member (17) comprises a gear rim (27), which meshes with the pinion (26) of an electric geared motor (25) provided as the drive on the support member (5).

28. Apparatus according to one of Claims 23 to 27, characterised in that the support member (5) is guided to move by means of guide rollers (9) on the cable, which guide rollers are arranged to be adjustable on the support member (5) for adaptation to different cable diameters.

29. Apparatus according to Claim 28 and Claim 26 or 27, characterised in that the support member (5) is provided with a bracing member for receiving the reaction torque produced by the drive.

30. Apparatus according to Claim 29, characterised in that provided as the bracing member is a counterweight or a bracing arm, which is supported on an adjacent cable extending beside the cable (1) to be encased.

31. Apparatus according to one of Claims 23 to 30, characterised in that for forming a tube (3), whereof the inner diameter is greater than the outer diameter of the cable (1), a sleeve (85) is provided, which is able to slide longitudinally on the cable (1) together with the winding member and serves as the winding mandrel, on which the metal band (29) is wound.

## Revendications

1. Câble de tension ou de support comportant des éléments de traciton intérieurs entourés par une enveloppe extérieure en forme de tube métallique constitué par, au moins, un ruban de métal dont les bords latéraux sont reliés par un pli ou par une pliure formant un joint étanche entre ceux-ci, caractérisé en ce que le ruban métallique (29) entoure en forme d'hélice les éléments de tension du câble (1) avec des spires jointives qui sont reliées les unes aux autres par un pli ou une pliure hélicoïdale (25).

2. Câble selon la revendication 1, caractérisé en ce que ses bords latéraux sont unis par un double pli (75) qui se compose de cinq couches juxtaposées (81, 82) dont trois couches (81) sont constituées par des sections du bord latéral d'un ruban (29) et deux couches (82) par des sections du bord latéral du ruban adjacent (29).

3. Câble selon la revendication 1 ou 2, caractérisé en ce que le pli (75) est constitué par une nervure saillante, essentiellement radiale, de la surface d'enveloppe du tube (3).

4. Câble selon la revendication 1, caractérisé en ce que les bords latéraux sont reliés ensemble par un pli ou un repli roulé.

5. Câble selon l'une quelconque des revendications 1 à 4, caractérisé en ce que le pli ou repli (75) renferme un joint.

6. Câble selon la revendication 5, caractérisé en ce que ledit joint présente la forme d'une bande d'étanchéité s'étendant dans la direction de la longueur du pli.

7. Câble selon l'une quelconque des revendications 1 à 6, caractérisé en ce que le tube (3) présente une zone déformable s'étendant dans la direction de la longueur du ruban.

8. Câble selon la revendication 7, caractérisé en ce que ladite zone déformable est formée par une couche extérieure (81) du pli (75) qui est constituée par la région des bords latéraux la plus proche de la région centrale du ruban (29).

9. Câble selon la revendication 7, caractérisé en ce que le ruban (29) présente, en vue de la formation de ladite zone déformable, une arête (83) s'étendant dans la direction de la longueur du ruban.

10. Câble selon l'une quelconque des revendica- toins 1 à 9, caractérisé en ce que le diamètre intérieur du tube (3) produit en enroulant le ruban (29) est supérieur au diamètre extérieur du câble (1) et en ce que l'intervalle résultant (87) entre le câble (1) et le tube (3) est rempli, au moins partiellement, d'une matière flexible.

11. Câble selon la revendication 10, caractérisé en ce que l'intervalle entre le câble (1) et le tube (3) contient une bande flexible (77) s'enroulant autour du câble (1).

12. Câble selon la revendication 11, caractérisé en ce que l'intervalle (87) entre le câble (1) et le tube (3) contient une matière de remplissage non-rigide ou souple.

13. Câble selon l'une quelconque des revendications 1 à 12, caractérisé en ce que le ruban métallique (29) est en une matière résistante à la corrosion.

14. Câble selon la revendication 13, caractérisé en ce que le ruban métallique (29) comporte, au moins, sur un côté une couche de protection, de préférence, une couche d'étamage ou de zingage.

15. Procédé pour confectionner un câble présentant une gaine ou une enveloppe extérieure selon l'une quelconque des revendications 1 à 14, caractérisé en ce que ladite enveloppe présente la forme d'un tube métallique résultant du fait que pendant que celui-ci est empêché d'effectuer un mouvement de rotation autour de son axe longitudinal, on enroule, au moins, un ruban métallique hélicoïdalement à spires jointives autour de celui-ci en reliant les bords latéraux des spires adjacentes par un pli s'étendant, sans solution de continuité, dans la direction de la longueur dudit ruban et qui produit un joint étanche.

16. Procédé selon la revendication 15, caractérisé en ce que l'on pourvoit les bords latéraux du ruban, avant de les appliquer sur la spire enroulée auparavant autour du câble, d'un profil plié hors du plan du ruban. et qui est adapté à la forme du pli qu'on se propose de former.

17. Procédé selon la revendication 16, caractérisé en ce que pendant le profilage des bords latéraux du ruban, on produit un profil assurant la formation du pli lorsqu'on exerce une certaine force essentiellement dans la direction de l'axe longitudinal du câble.

18. Procédé selon l'une quelconque des revendications 15 à 17, caractérisé en ce qu'on munit le câble, avant de l'entourer avec le ruban métallique, d'un revêtement en une matière flexible et on applique le ruban métallique sur ce revêtement.

19. Procédé selon l'une quelconque des revendications 15 à 17, caractérisé en ce qu'on enroule le ruban métallique autour du câble en formant des spires dont le diamètre intérieur est supérieur au diamètre extérieur dudit câble et en ce qu'on remplit l'intervalle ainsi ménagé entre le câble et le tube résultant avec une matière flexible, souple ou élastique.

20. Procédé selon la revendication 19, caractérisé en ce qu'on enroule le ruban métallique autour d'une gaine encerclant le câble que l'on aligne au point d'enroulement en la déplaçant longitudinalement sur le câble.

21. Procédé selon l'une quelconque des revendications 15 à 20, caractérisé en ce que, en juxtaposant les bords latéraux des spires adjacentes du ruban, on introduit un élément d'étanchéité dans le pli.

22. Procédé selon l'une quelconque des revendications 15 à 21, caractérisé en ce qu'on pourvoit le ruban d'une nervure ou d'une arête s'étendant dans la direction de sa longueur.

23. Dispositif pour produire une enveloppe métallique autour d'un câble de tension ou de support, caractérisé en ce qu'il comprend:
un support (5) guidé et déplaçable le long du câble (1) devant être gainé;
un organe de bobinage monté sur ledit support (5) à rotation autour d'un axe coïncidant avec l'axe longitudinal (23) du câble (1) et formant un cadre divisible entourant ce dernier, dont la région périphérique comporte des moyens (43, 47) pour supporter une réserve d'un ruban métallique (29) et qui encercle le câble (1);
des dispositifs de guidage de ruban (51, 52), montés sur l'organe de bobinage, grâce auxquels le ruban métallique (29), lorsque ledit organe tourne, se dévide à partir de la spire intérieure de la bobine de réserve (49) vers la face extérieure du câble (1) et s'enroule autour de celui-ci; des dispositifs d'usinage montés sur l'organe de bobinage et qui comprennent une station de profilage située sur le trajet du ruban (29) partant de la bobine de réserve (49) pour se rendre au pourtour du câble et qui a pour but de produire une profil plié hors du plan du ruban (29) le long des bords latéraux (67, 69) avec ses outils de cambrage (53) et ses outils de pliage (55, 63) qui juxtaposent les bords latéraux profilés (67, 69) de façon à relier ensemble les spires du ruban (29) enroulées autour du câble (1).

24. Dispositif selon la revendication 23, caractérisé en ce que l'organe de bobinage comprend un cadre annulaire (31), conçu pour supporter, le long de son pourtour, sur des boulons de support (43), une bobine de ruban de réserve (49), qui est montée à rotation sur une monture (17) montée sur le support (5) dans une position axiale invariable, par des éléments de liaison (37, 38), qui sont réglables afin de permettre d'ajuster son angle d'inclinaison ou sa pente pour l'adapter à l'angle du pas des spires de la bande (29) s'enroulant hélicoïdalement autour du câble (1).

25. Dispositif selon la revendication 24, caractérisé en ce que des outils plieurs (55, 63) sont montés sur des supports (57, 61, 62) qui s'étendent sur le côté du cadre de bobinage (31) opposé aux éléments de liaison (37, 38) et à la monture (17), le long du câble (1).

26. Dispositif selon la revendication 24 ou 25, caractérisé en ce que la monture (17) est en liaison cinématique avec une transmission destinée à produire un mouvement de rotation monté sur le support (5).

27. Dispositif selon la revendication 26, caractérisé en ce que la monture (17) comporte une couronne dentée (27) sur laquelle engrène un pignon (26) d'un moteur électrique à engrenage (25) monté sur le support (5).

28. Dispositif selon l'une quelconque des revendications 23 à 27, caractérisé en ce que le support (5) est monté à mouvement sur le câble (1) au moyen de galets (9) qui sont réglables sur le support (5) aux fins d'adaptation à des câbles de différents diamètres.

29. Dispositif selon la revendication 28 et la revendication 26 ou 27, caractérisé en ce que le support (5) comporte un élément d'appui destiné à soutenir le couple de réaction de l'entraînement.

30. Dispositif selon la revendication 29, caractérisé en ce que l'élément d'appui est un contre-poids ou un bras de soutien qui prend appui sur un câble voisin (1) s'étendant près de celui devant être gainé.

31. Dispositif selon l'une quelconque des revendications 23 à 30, caractérisé en ce que, pour former un tube (3), dont le diamètre intérieur est plus grand que le diamètre extérieur du câble (1), on produit un manchon (85) qui peut se déplacer le long du câble (1) en même temps que l'organe de bobinage et fait fonction de broche sur laquelle la bande métallique (29) s'enroule.
